# EUROPÄISCHE PATENTSCHRIFT

(11) **EP 0 771 997 B1**
(45) Veröffentlichungstag und Bekanntmachung des Hinweises auf die Patenterteilung: **05.02.2003**
(21) Anmeldenummer: 96115779.9
(22) Anmeldetag: 02.10.1996
(51) Int. Cl.: F21V 3/04

(54) **Lampenabdeckung**
Lamp cover
Globe diffusant

(30) Priorität: 03.11.1995 DE 29517444 U
(43) Veröffentlichungstag der Anmeldung: 07.05.1997
(73) Patentinhaber: Elkamet Kunststofftechnik GmbH, 35216 Biedenkopf (DE)
(72) Erfinder: Flammer, Eberhard, 35216 Biedenkopf (DE)
(74) Vertreter: Olbricht, Karl Heinrich, Dipl.-Phys.

(56) Entgegenhaltungen:
- EP-A- 0 177 034
- AU-B- 424 121
- US-A- 3 949 258
- US-A- 5 314 741

## Beschreibung

Die Erfindung betrifft eine Lampenabdeckung aus einem transparenten thermoplastischen Kunststoff, mit einer Schutzbeschichtung zum Absorbieren von Ultraviolett-Strahlung.

Übliche Lampenabdeckungen dieser Art verwenden Kunststoffe, die unter der Einwirkung von UV-Strahlen im Laufe der Zeit mehr und mehr verspröden, somit zerbrechlich werden und außerdem vergilben. Deshalb haben derartige, insbesondere im Freien verwendete Lampenabdeckungen eine vor UV-Strahlen schützende Außenschicht. Die neuerdings mit zunehmender Verbreitung in den Verkehr kommenden Halogenlampen, namentlich Quecksilberdampflampen erzeugen ebenfalls UV-Strahlen. Sie bewirken damit in erheblichem Ausmaß eine Ozonisierung der die Lampe umgebenden Luft. Insbesondere bei Außenleuchten bildet die Lampenabdeckung eine geschlossene Kammer, in der praktisch kein Luftaustausch mit der Außenluft erfolgt. So baut sich innerhalb der Lampenabdeckung eine sehr hohe Ozonkonzentration auf, wodurch Ozon-Alterungsprozesse beschleunigt werden. Davon ist auch das Material des Wandkörpers der Lampenabdeckung betroffen, die beim Einsatz neuer Leuchtmittel aggressiven Einflüssen nicht bloß von außen, sondern auch von innen ausgesetzt ist, und zwar nicht nur durch UV-Strahlen, sondern auch durch hohe Ozonkonzentration der Luft innerhalb der Lampenabdeckung.

Der Stand der Technik kennt Beschichtungen der verschiedensten Art. Beispielsweise ist in EP-A-0 177 034 eine Acrylatharz-Beschichtung z.B. für die Vorderlampen eines Kraftfahrzeugs beschrieben. Sie hat einen 2-Schichten-Aufbau aus einer Grundierung und einer darüber aufgebrachten Hartschicht, wobei zumindest die Grundierung einen UV-Absorber-Anteil (Triazol) von 0,5 bis 50 Gew.-% aufweist und darauf ein aushärtbarer Siliziumdioxid- oder Methylsesquisiloxan-Überzug notwendig ist. Aus dieser technischen Lehre, wie Scheinwerfer-Abdeckungen bzw. -Linsen mit einer Doppelschicht überzogen werden, ist selbst dort, wo unebene Flächen beschichtet wurden, dies nur auf Außenflächen und in gleichmäßigem Materialauftrag zu entnehmen.

Eine andersartige Beschichtung sieht die US-A-5 314 741 vor, und zwar auf einem verformbaren Nitrilkautschuk-Träger, der mit einem zuerst hydrierten und dann als Emulsion aufgetragenen Latex-Polymer als Schutzschicht für Flachkörper, Schläuche, Kraftstofftanks, Fahrzeugreifen u.dgl. beschichtet wird. Diese Druckschrift befaßt sich aber nicht mit thermoplastischen Lampenabdeckungen.

Die Aufgabe der Erfindung wird darin gesehen, lichtdurchlässige Lampenabdeckungen in Form außenbeschichteter Kunststoff-Hohlkörper, die in einer geschlossenen Kammer eine UV-Strahlungs- und/oder Ozonquelle enthalten, auch vor von einer Lampe im Innenraum ausgehenden nachteiligen und insbesondere zerstörerischen Einflüssen gut zu schützen. Dabei wird naturgemäß angestrebt, Lichtverluste zu minimieren, um einen möglichst effektiven Beleuchtungskörper zu erhalten, der zudem dauerhaft zuverlässig funktionieren soll.

Diese Aufgabe wird durch die Merkmale des Anspruchs 1 gelöst. Bei einer Lampenabdeckung aus einem transparenten thermoplastischen Kunststoff, mit einer Schutzbeschichtung zum Absorbieren von Ultraviolett-Strahlung, ist erfindungsgemäß vorgesehen, daß die Lampenabdeckung ein kugelförmiger Hohlkörper mit nur einer Öffnung zum Einführen einer Lampe und zum Befestigen an einem Lampenträger ist, daß auf der Außenfläche des Hohlkörpers eine Schutzschicht aus einem UV-Strahlung absorbierenden Acrylat vorhanden ist und daß zusätzlich mit der Innenseite des Hohlkörpers eine innere Schutzschicht aus einem sowohl UV-Strahlung absorbierenden als auch ozonundurchlässigen Acrylat einstückig verbunden ist. So erzielt man Lampenabdeckungen, die dank ihrer besonderen Beschichtung hohe Leuchteffektivität besitzen und auch im Freien zuverlässigen Langzeit-Einsatz leisten.

Die vorliegende Erfindung bewirkt im Gegensatz zum Stand der Technik einen zusätzlichen UV- und Ozon-Schutz durch Innenbeschichtung eines einstückigen, kugelförmigen Hohlkörpers mit lediglich einer Öffnung zum Einführen einer Lampe und zum Befestigen an einem Leuchtenträger, wobei solche Hohlkörper jeweils eine geschlossene Kammer bilden, in der UV- und Ozon Einwirkungen nach und nach Materialzerstörungen auslösen würden, was erfindungsgemäß weitestgehend verhindert wird.

Dazu trägt das Merkmal von Anspruch 2 weiter bei, weil der lampennahe Bereich durch die dort verdickte Beschichtung umso besser geschützt wird. Eine solche Variation der Schichtdicke ist aus dem Stand der Technik nicht ersichtlich, zumal die Erfindung es ermöglicht, durch die einzige Öffnung des im übrigen geschlossenen Hohlkörpers, also einer Kugelleuchte, den Beschichtungs-Werkstoff darin in bestimmter Weise so zu verteilen, daß er die ihm zugewiesene Funktion ausüben kann.

Laut Anspruch 3 ist der lichtdurchlässige Hohlkörper ein einstückiges Formteil aus Polycarbonat, Polyamid oder Polyethylen, was fertigungstechnisch günstig und im Gebrauch vorteilhaft ist.

Die Erfindung wird im folgenden näher erläutert. Anhand einer Zeichnung wird ein Ausführungsbeispiel beschrieben.

Die Zeichnung zeigt mit teilweisem Schnittbild durch die Wand eine kugelförmige Lampenabdeckung. Ihr Wandkörper **1** ist als ein beispielsweise in einem an sich bekannten Rotationsschmelzverfahren aus einem thermoplastischen Kunststoff, z.B. einem Polycarbonat, hergestelltes Formteil ausgebildet. Auf ihrer Außenfläche ist in an sich bekannter Weise eine Schutzschicht **2** aus einem UV-Strahlen absorbierenden Acrylat vorgesehen. Als Schutzelement gegen von der Lampe ausgehende, außer von den UV-Strahlen insbesondere auch von der extram hohen Ozonkonzentration beruhenden zerstörenden Einflüssen ist zusätzlich eine innere Schutzschicht **3** angeordnet. Diese besteht ebenfalls aus einem Acrylat, welches bei seiner UV-Strahlen absorbierenden Wirkung auch Ozon-undurchlässig ist. Die Lampenabdeckung weist nur eine Öffnung **4** zur Einführung der Lampe und zur Befestigung an einem Leuchtenträger auf.

Die Vergegenständlichung des Erfindungsgedankens ist nicht auf das vorstehend beschriebene Ausführungsbeispiel beschränkt. Der Wandkörper kann auch aus einem anderen Material, z.B. einem Polyamid oder Polyethylen bestehen. Er kann nach einem anderen Verfahren, z.B. einem an sich bekannten Spritz-Blasverfahren als einstückiges Formteil hergestellt sein.

## Patentansprüche

1. Lampenabdeckung aus einem transparenten thermoplastischen Kunststoff, mit einer Schutzbeschichtung zum Absorbieren von Ultraviolett-Strahlung, **dadurch gekennzeichnet, daß** die Lampenabdeckung ein kugelförmiger Hohlkörper (1) mit nur einer Öffnung (4) zum Einführen einer Lampe und zum Befestigen an einem Lampenträger ist, daß auf der Außenfläche des Hohlkörpers (1) eine Schutzschicht (2) aus einem UV-Strahlung absorbierenden Acrylat vorhanden ist und daß zusätzlich mit der Innenseite des Hohlkörpers (1) eine innere Schutzschicht (3) aus einem sowohl UV-Strahlung absorbierenden als auch Ozonundurchlässigen Acrylat einstückig verbunden ist.

2. Lampenabdeckung nach Anspruch 1, **dadurch gekennzeichnet, daß** die innere Schutzschicht (3) im lampennäheren Bereich dicker ist als in lampenferneren Bereichen.

3. Lampenabdeckung nach Anspruch 1 oder 2, **dadurch gekennzeichnet, daß** der Hohlkörper (1) ein einstückiges Formteil aus Polycarbonat, Polyamid oder Polyethylen ist.

## Claims

1. Lamp cover of a transparent thermoplastic material, including protective coating for absorbing ultra-violet radiation, **wherein** the lamp cover is a ball-shaped hollow body (1) having only one aperture (4) for introducing a lamp and for fixation to a lantern support, **wherein** the outer surface of the hollow body (1) comprises a protective layer (2) of an acrylate that absorbs ultra-violet radiation and **wherein**, in addition, an inner protective layer (3)of an acrylate that both absorbs ultra-violet radiation and is impermeable for ozone is integrally joined to the interior wall of the hollow body (1).

2. Lamp cover according to claim 1, **wherein** the inner protective layer (3) is thicker in a region closer to the lamp than in regions farther from the lamp.

3. Lamp cover according to claim 1 or claim 2, **wherein** the hollow body (1) is an integral moulding of polycarbonate, polyamide or polyethylene.

## Revendications

1. Globe diffusant en matière thermoplastique transparente, avec un revêtement de protection pour absorber les rayons UV, **caractérisé en ce que** le globe diffusant est un corps creux sphérique (1) avec une seule ouverture (4) pour l'insertion d'une lampe et pour la fixation à un support de lampe, **en ce qu'**il y a sur la surface extérieure du corps creux (1) une couche de protection (2) en acrylate absorbant les rayons UV, et **en ce qu'**additionnellement, une couche de protection interne (3) en acrylate absorbant d'une part les rayons UV et étant d'autre part imperméable à l'ozone est reliée d'une pièce au côté intérieur du corps creux (1).

2. Globe diffusant selon la revendication 1, **caractérisé en ce que** la couche de protection interne (3) est plus épaisse dans la zone proche de la lampe que dans les zones éloignées de la lampe.

3. Globe diffusant selon la revendication 1 ou 2, **caractérisé en ce que** le corps creux (1) est une pièce préformée monobloc en polycarbonate, polyamide ou polyéthylène.
